# EUROPÄISCHE PATENTSCHRIFT

(11) **EP 1 026 467 B1**
(45) Veröffentlichungstag und Bekanntmachung des Hinweises auf die Patenterteilung: **23.04.2003**
(21) Anmeldenummer: 00250027.0
(22) Anmeldetag: 27.01.2000
(51) Int. Cl.: F28D 9/00

(54) **Plattenwärmeübertrager für Warmwasserbereitung und -speicherung**
Plate-like heat exchanger for hot water production and storage
Echangeur de chaleur à plaques pour préparation et stockage d'eau chaude

(30) Priorität: 05.02.1999 DE 19906180
(43) Veröffentlichungstag der Anmeldung: 09.08.2000
(73) Patentinhaber: Patente Rehberg Lauer, 04603 Nobitz (DE)
(72) Erfinder: Rehberg, Peter, 13053 Berlin (DE)

(56) Entgegenhaltungen:
- EP-A- 0 611 941
- EP-A- 0 614 061
- AT-B- 393 162
- DE-U- 9 421 058

## Beschreibung

Die Erfindung betrifft einen Plattenwärmeübertrager, mit dem Warmwasser bereitet und gespeichert werden kann, mit den Merkmalen des Oberbegriffes des Anspruchs 1.

Ein derartiger Platenwärmeübertrager is zum Beispiel aus der DE-U-9 421 058 bekannt.

Bekannte Warmwasserbereitungsanlagen bestehen grundsätzlich aus Wärmeübertrager und Speicher.

In der DE-OS 26 05 994 ist eine Warmwasserbereitungsanlage beschrieben, bei der ein Durchflußerhitzer einem unter Druck stehenden Warmwasserspeicher zugeordnet ist . Beide sind so groß, daß sie in einem gesonderten Raum, vorzugsweise Keller, untergebracht werden müssen . Daraus ergeben sich lange Rohrleitungen zwischen dem Warmwasserspeicher und den Zapfstellen Um dennoch sicherzustellen, daß beim Zapfen Warmwasser und kein ausgekühltes Wasser zum Verbraucher gelangt, ist zwischen den Zapfstellen und dem Speicher ein Zirkulationskreislauf vorgesehen, durch den bei geschlossenen Zapfstellen das Warmwasser vom Speicher zu den Zapfstellen und zurück zum Speicher gefördert wird. Das ist mit einem hohen Investitionsaufwand und hohen Betriebskosten verbunden . Weitere Nachteile sind, daß das Warmwasser in dem Speicher nicht gegen die Vermehrung von Legionellen und in dem Durchlauferhitzer nicht vor Überhitzung geschützt ist . Erst im Jahr der Anmeldung dieser Erfindung war bekannt geworden, daß sich bei Temperaturen zwischen 32 und 42 °C besonders in stehendem Wasser Kleinstlebewesen, sogenannte Legionellen, sehr stark vermehren und dann insbesondere für ältere und kranke Menschen gesundheitsgefährlich und sogar tödlich sein können, wenn sie von diesen eingeatmet werden. Das macht es erforderlich, die Temperatur von Brauchwasser entweder stets über 42 °C zu halten, oder das Wasser unmittelbar vor Gebrauch kurzzeitig auf 70°C zu erhitzen . Bei dieser Temperatur sterben die Legionellen binnen weniger Sekunden ab. Die Temperatur des Brauchwassers darf aber auch nicht wesentlich über 70 °C erhöht werden, weil oberhalb dieser Temperatur die im Wasser gelösten Mineralien verstärkt ausgeschieden werden und sich als Kesselstein im Wärmeübertrager niederschlagen, den Wärmeübergang verschlechtern und die Nutzungsdauer des Wärmeübertragers verkürzen .

Mit der DE-OS 36 22 139 wird vorgeschlagen, in einer Warmwasserbereitungsanlage mindestens eine Zapfstelle mit einem steuerbaren Wasserablaßventil zu versehen, das durch einen in der Nähe der Verbraucherstelle angeordneten Temperatursensor bei Unterschreitung einer vorgegebenen Grenztemperatur geöffnet wird. Damit kann gesichert werden, daß kein Warmwasser mit einer Temperatur unter diesem Sollwert zum Verbraucher gelangt. So wird der Legionellengefahr vorgebeugt .

Mit dieser Lösung ist jedoch keine kontinuierliche Bereitstellung mit Warmwasser möglich., weil bei Unterschreitung der Solltemperatur erst das unterkühlte Brauchwasser ablaufen muß, bevor wieder Warmwasser zur Verfügung steht . Außerdem ist sie mit einem höheren Wasserverbrauch und höheren Energiekosten verbunden .

Die DE-OS 40 35 115 beschreibt eine Anordnung zur Entnahme von warmem oder heißem Brauchwasser von Trinkwasserqualität, die neben einem Durchlauferhitzer und einem Speicher einen weiteren kleineren Speicher hat, dessen Wassertemperatur vom Verbraucher eingestellt werden kann und die mit Hilfe von Temperaturmeßfühlern und einem Steuergerät überwacht wird .

Auch diese Anlage erfordert durch die Größe der Speicher, die über zwei Umwälzpumpen mit dem Wärmeübertrager verbunden sind, viel Platz und große Investitionsaufwendungen .

Das gilt auch für die in der DE-OS 43 00 292 beschriebene Warmwasserversorgungsanlage, die neben zwei Speichern mehrere Wärmeübertrager vorsieht .

Eine Alternative zu diesen Anlagen sind kleine in der Nähe einer Zapfstelle installierte Warmwasserbereiter. Ein solcher ist in EP 0 602 349 als Doppelmantelspeicher ausgebildet, der in seinem Inneren Brauchwasser speichert und dem zwischen Innen- und Außenwand Heizwasser zugeführt wird.

Um eine gleichbleibende Zapftemperatur zu erreichen, ist in der DE-PS 197 21 745 vorgesehen, das Brauchwasser des Innenraumes in einer Wendel im Gegenstrom durch das Heizwasser zu führen .

Mit dem EP 0 819 892 wird ein in EP 0 178 351 beschriebener Warmwasserbereiter, der aus einem zylindrischen Behälter für das Heizwasser und einer in einem Einsatz entlang der Wandung geführten Rohrwendel für das Brauchwasser besteht, dahingehend weiterentwickelt, daß das Heizwasser den Behälter nicht gleichlaufend mit dem Brauchwasser, sondern im Gegenstrom zu ihm durchströmt. Dadurch wird die Wärmeübertragung wesentlich verbessert .

Nach dem EP 0 825 386 soll das Brauchwasser in einem Behälter gespeichert werden, dem durch Heizwasser in einer Rohrschlange, die am Boden des Behälters eine Spirale bildet, Wärme zugeführt wird . Unmittelbar über der Spirale ist an der Behälterwand ein Temperaturmeßfühler angeordnet, eine Überhitzung des Brauchwassers über den Sollwert vermeiden soll.

Derartige Temperaturmeßfühler gehören bei neuen Warmwasserbereitern zum Stand der Technik. Sie werden in Verbindung mit einer Regeleinheit und Steilventilen zur Verhinderung einer Überhitzung des Brauchwassers und damit zur Verringerung der Kesselsteinbildung, aber auch zur Verhütung einer Unterkühlung des Brauchwassers eingesetzt . Im erstgenannten Fall wird die Zufuhr von Heizwasser durch Schließen eines Ventils unterbrochen, im zweiten wird das Heizwassereinlaßventil geöffnet .

Im Vergleich zu den genannten Behältern haben Wärmeübertrager einen größeren Wirkungsgrad, die aus gleichartigen Platten bestehen und zu Stapeln zusammengefügt sind . Die Ränder der meist rechteckigen Platten sind schüsselförmig über ihren Ebenen aufgestellt und in den Ecken sind auf eingeprägten Kegelstümpfen Durchbrüche eingeformt Ihre Wärmetauscherflächen sind profiliert, um die Turbulenz der zwischen den Platten fließeden Wärmetauschermedien zu erhöhen und die Wärmetauscherflächen zu vergrößern .

Benachbarte Platten im Stapel sind zueinander um 180° in ihren Ebenen gedreht, so daß sich ihre im spitzen Winkel zu den Achsen der Platten eingeprägten Profilierungen kreuzen, wodurch die Platten auf Abstand gehalten werden. Die Höhe der Profilierungen entspricht dabei der halben Dicke der Fließspalte zwischen den Platten.

An den Berührungsstellen sind die gestapelten Platten gelötet oder verschweißt, oder die Platten werden durch Schraubverbindungen zusammengehalten und an den Rändern mit Dichtungen versehen .

Die Fließspalte zwischen den Platten werden abwechselnd von Brauchwasser oder Heizwasser durchströmt. Dabei wird der Gegenstrom bevorzugt, weil dabei über die gesamte Länge der Fließspalte ein Wärmegefälle besteht, bei Eintritt des Frischwassers zu dem weitgehend abgekühltem Heizwasser und bei Austritt des Warmwassers zu dem einströmenden Heizwasser.

In der DE-OS 2 214 711 ist ein solcher Plattenwärmeübertrager ohne Profilierung der Platten dargestellt, an den ein Boiler zur Warmwasserspeicherung angeschlossen ist.

Das EP 0 837 287 hat einen solchen Plattenwärmeübertrager zum Gegenstand, deren vier Anschlüsse für Heizwasservor- und -rücklauf sowie für Frischwasserzu- und Warmwasserabführung auf einer Seite des Plattenstapels angeordnet sind. Dadurch wird der Einbau in eine Therme erleichtert .

Koaxial zum Kaltwassereinlass ist ein temperaturabhängiger NTC- oder PTC-Widerstand angeordnet, der beim Zapfen von Warmwasser auf das einströmende Frischwasser reagiert und die Heizeinrichtung oder den Heizwasserzufluß aktiviert .

Mit dieser Überwachungseinrichtung kann aber nicht gesichert werden, daß dem Verbraucher beim Öffnen des Zapfhahnes sofort Warmwasser zur Verfügung steht und nicht ausgekühltes Brauchwasser und daß das Brauchwasser eine Solltemperatur nicht überschreitet . Das kann mit dem bekannten Stand der Technik nur durch einen Speicherbehälter erreicht werden, dessen Brauchwassertemperatur ständig durch Temperaturmeßfühler überwacht und mittels einer Regeleinheit reguliert wird . Für einen solchen Speicherbehälter ist in modernen Thermen aber nicht genügend Platz vorhanden . Ein weiteres Problem besteht darin, daß das Heizwasser zwischen einem Wassererhitzer und dem Warmwasserbereiter auskühlt und dann zunächst ausgekühltes Heizwasser in den Speicher eintritt . Bei den herkömmlichen Speichern vermischt sich dieses kalte Heizwasser mit dem gespeicherten warmen Heizwasser und kühlt das gespeicherte warme Brauchwasser unter die zulässige Solltemperatur ab .

Aufgabe der Erfindung ist es, einen Plattenwärmeübertrager so auszugestalten, daß er nicht nur Warmwasser bereitet, sondern bei Einhaltung eines Solltemperaturbereiches auch speichert, auch wenn kurzzeitig ausgekühltes Heizwasser zufließt, so daß beim Zapfen stets sofort Warmwasser in der gewünschten Temperatur zur Verfügung steht, die Legionellengefahr gebannt ist und Kesselsteinbildung vermieden wird.

Seine vier Anschlüsse für Heiz- und Brauchwasser sollen auf einer Seite des Plattenwärmeübertragers angeordnet sein.

Diese Aufgabe wird erfinderisch durch die Merkmale des Patentanspruchs 1 gelöst. Auf der diesen Stapel begrenzenden Endplatte sind ein oder mehrer Temperaturmeßfühler angeordnet, die über eine Regiereinheit ein Stellventil für den Einlaß von Heizwasser öffnen, wenn das Brauchwasser eine Sollwerttemperatur unterschreitet, und es schließen, wenn die Temperatur einen weiteren Sollwert überschreitet . Als unterer Sollwert wird vorzugsweise 45 °C und als oberer 60 °C gewählt . Beim Öffnen des Stellventils strömt über einen der Anschlüsse in der anderen Endplatte Heizwasser in den Plattenwärmeübertrager und erwärmt das in ihm gespeicherte Brauchwasser bis die obere Solltemperatur erreicht ist und das Stellventil geschlossen wird .

Dadurch ist gesichert, daß das Brauchwasser stets eine Temperatur zwischen den beiden Sollwerten hat, daß beim Zapfen keine Legionellengefahr besteht und kein unterkühltes Brauchwasser austritt . Außerdem wird die Temperatur nicht überschritten, bei der das Brauchwasser verstärkt Kesselstein bildet.

Ein weiterer Effekt besteht darin, daß kurzzeitige Störungen, die durch Zuführung von ausgekühltem Heizwasser auftreten können, durch das im Plattenwärmeübertrager gespeicherte warme Brauchwasser überbrückt werden können . Das gespeicherte Warmwasser wird nicht nur durch die den Plattenwärmeübertrager umgebende Isolierung vor Auskühlung geschützt.

Die engen Fließspalte des Plattenwärmeübertragers verhindern, daß sich ausgekühltes Heizwasser mit dem gespeicherten warmen Heizwasser mischen und es abkühlen. Außerdem ist in dem vorrangig als Speicher dienenden Stapel mehr warmes Brauchwasser gespeichert als Heizwasser. Sein Speichervolumen ist so bemessen, daß das in ihm gespeicherte warme Brauchwasser bis zum Nachströmen von heißem Heizwasser ausreicht .

Der zusätzliche Aufwand für einen zweiten Stapel Wärmeübertragungsplatten wird bei dem erfindungsgemäßen Plattenwärmeübertrager teilweise dadurch ausgeglichen, daß dem Heizwasser beim Zapfen von Warmwasser kein kaltes Brauchwasser, sondern bereits erwärmtes Brauchwasser entgegenströmt .

Dadurch ist es möglich, die Größe des ersten Stapels auf eine geringere Zahl von Wärmeübertragungsplatten zu reduzieren . Aus dem gleichen Grunde fallen bei Betrieb des vorgeschlagenen Plattenwärmeübertragers auch keine wesentlich höheren Heizwasserkosten an .

Nach Durchlaufen des ersten Stapels wird das Heizwasser dem zweiten Stapel an der an ihn grenzenden Endplatte zugeführt .

Das kalte Brauchwasser und der Heizwasserrücklauf werden an dem erstem Stapel vorbeigeführt.

Um den Plattenwärmeübertrager ebenso kompakt zu machen wie andere Plattenwärmeübertrager, bei denen alle Heizwasser und Brauchwasser führenden Kanäle und Leitungen im Inneren verlaufen und so vor Beschädigungen und Mißbrauch geschützt sind, werden die Wärmeübertragungsplatten mit sechs Durchbrüchen versehen, ausgenommen ist die letzte Platte des ersten Stapels und die erste Platte des zweiten Stapels, die fünf Durchbrüche erhalten, sowie die vorletzte Platte des zweiten Stapels mit vier und die letzte Platte des zweiten Stapels mit zwei Durchbrüchen.

Die kreisförmigen Durchbrüche befinden sich auf Kegelstümpfen, die zur einen oder anderen Seite einer Wärmetauscherplatte eingeprägt sind.

Im folgenden wird die Erfindung an einem Ausführungsbeispiel erläutert :
- Fig. 1: zeigt die Seitenansicht eines Plattenwärmeübertragers für Wannwasserbereitung und -speicherung mit den Stapeln 1 und 4 und den Endplatten 2 und 3 . Auf der Endplatte 2 sind die Anschlüsse für Heizwasservor- und -rücklauf und auf der Endplatte 3 ist der Temperaturmeßfühler 14 angeordnet .
Die unterschiedliche Breite der wellenförmigen Profilierungen auf der Brauchwasserseite 7 und der Heizwasserseite 8 der Wärmeübertragungsplatten des Stapels 4 hat gegenüber dem Stapel 1 zu unterschiedlich großen Fließspalten geführt bei gleichbleibender Fließspaltdicke.
- Fig. 2: zeigt die Draufsicht auf eine Wärmeübertragungsplatte 5 des Stapels 4 sowie Schnitte durch die Durchbrüche 9 . Drei Durchbrüche sind an jeder Längsseite der Wärmeübertragungsplatte angeordnet . Sie sind jeweils auf einem Kegelstumpf eingestanzt . Je drei Kegelstümpfe sind in jede Seite der Platte eingeprägt . Die wellenförmigen Profilierungen sind jeweils bis zur Hälfte der gewünschten Fließspaltdicke eingeprägt Der schüsselförmig hochgestellte Rand überragt die auf der gleichen Seite befindlichen Profilierungen und Kegelstümpfe . Die gleichen Merkmale hat auch die in
- Fig. 3: dargestellte Wärmeübertragungsplatte 6 mit dem Unterschied, daß die Profilierungen und Kegelstümpfe in die jeweils andere Seite der Platte eingeprägt sind und die wellenförmigen Profilierungen in eine andere Richtung verlaufen, so daß sich die Profilierungen von benachbarten Platten (5) und (6) im Stapel 4 kreuzen .
- Fig. 4: gibt einen Überblick über die Anordnung der Endplatten 2 und 3 sowie der Wärmeübertragungsplatten in den Stapeln 1 und 4, über die wechselnden Richtungen der Profilierungen, über die Richtung der in die Wärmeübertragungsplatten eingeprägten Kegelstümpfe, über die Lage der eingestanzten und der weggelassenen Durchbrüche in den Wärmeübertragungsplatten sowie über die Fließrichtung von Brauchwasser und Heizwasser im Plattenwärmeübertrager . Im Unterschied zu den anderen Wärmeübertragungsplatten 5 und 6 in den Stapeln 1 und 4, die grundsätzlich sechs Durchbrüche 9 aufweisen, haben die Wärmeübertragungsplatten 10 und 11 fünf Durchbrüche 9, die Wärmeübertragungsplatte 12 vier Durchbrüche 9 und die Wärmeübertragungsplatte 13 zwei Durchbrüche 9 .
- Fig. 5: stellt die Platte 13 in der Draufsicht dar, welche nur zwei Durchbrüche hat und eine Profilierung, die im Unterschied zu allen anderen Wärmeübertragerplatten parallel zum Plattenrand verläuft und die für Kanäle Heizwasservor- und -rücklauf verbindet . Auf der Brauchwasserseite dieser Platte befindet sich ein breiterer Fließspalt als bei anderen Platten. Der Plattenrand dieser Wärmeübertragungsplatte 13 ist im Gegensatz zu den anderen Wärmeübertragungsplatten nicht schüsselförmig aufgestellt, sondern schließt im Stapel 4 am Rand der Wärmeübertragungsplatte 12 ab .
- Fig. 6: zeigt in einem Schnitt durch den Stapel 4 die unterschiedlich großen Fließspalte für Brauchwasser und Heizwasser bei gleicher Dicke der Fließspalte zwischen den Wärmeübertragungsplatten 5 und 6 .

## Patentansprüche

1. Plattenwärmeübertrager für Warmwasserbereitung und - speicherung, bestehend aus rechteckigen Wärmeübertragungsplatten (5, 6, 10, 11, 12, 13) die zwischen zwei dickeren Endplatten (2, 3) gestapelt sind und bei geöffneten Ventilen beidseitig vorzugsweise im Gegenstrom von Heizwasser und Brauchwasser umströmt werden, einen schüsselförmig hochgestellten Rand haben, in deren Wärmeübertragungsflächen zu beiden Seiten Profilierungen eingeprägt sind, die sich bei benachbarten Wärmeübertragungsplatten kreuzen, die in den Ecken Durchbrüche auf Kegelstümpfen mit gemeinsamen Achsen aufweisen, die zur einen oder anderen Seite der Wärmeübertragungsplatten eingeprägt sind, und die an den Berührungsstellen verschweißt oder verlötet sind, **dadurch gekennzeichnet, daß** die Platten aus zwei Stapeln unterschiedlicher Prägung bestehen, ein erster Stapel hinter der ersten Endplatte (2), die vier Anschlüsse für Heizwasservor- und Heizwasserrücklauf und Frischwasserzulauf und Warmwasserablauf hat, und vor der zweiten Endplatte (3) ein zweiter Stapel (4) aus zwei unterschiedlichen sich abwechselnden Wärmeübertragungsplatten (5, 6), die auf der Brauchwasserseite größere Profilierungen als auf der Heizwasserseite haben, wodurch die zwischen ihnen eingeschlossenen Fließspalte (7) für das Brauchwasser einen größeren Querschnitt aufweisen als die zwischen ihnen eingeschlossenen Fließspalte (8) für das Heizwasser .

2. Plattenwärmeübertrager nach Anspruch 1, **dadurch gekennzeichnet, daß** die Wärmeübertragungsplatten in den Stapeln (1, 4) deckungsgleich sechs Durchbrüche (9) haben mit Ausnahme der letzten Platte (10) des ersten Stapels (1) und der ersten Platte (11) des zweiten Stapels (4), die fünf Durchbrüche haben, sowie der vorletzten Platte (12) des zweiten Stapels (4) mit vier Durchbrüchen und der letzten Platte (13) des zweiten Stapels (4) mit zwei Durchbrüchen.

3. Plattenwärmeübertrager nach Anspruch 1 und 2, **dadurch gekennzeichnet, daß** die letzte Platte (13) des zweiten Stapels (4) im Unterschied zu den anderen Wärmeübertragungsplatten des zweiten Stapels (4) in ihrer Wärmeübertragungsfläche nur eine Profilierung hat, die parallel zur Längsseite der Platte (13) eingeprägt ist und die Kanäle für Heizwasservor- und -rücklauf verbindet, die durch die mit Durchbrüchen versehenen Kegelstümpfe der anderen Wärmeübertragungsplatten (5, 6) gebildet werden, und daß sich im Fließspalt zwischen der vorletzten Platte (12) und der letzten Platte (13) des zweiten Stapels (4) nur Brauchwasser befindet .

4. Plattenwärmeübertrager nach Anspruch 1 bis 3, **dadurch gekennzeichnet, daß** die Profilierungen einen sinus- , halbkreis- oder trapezförmigen Querschnitt haben und mit Ausnahme der Profilierung in der letzten Platte (13) des zweiten Stapels (4) wellenförmig in die Wärmeübertragungsflächen eingeprägt sind.

5. Plattenwärmeübertrager nach Anspruch 1, **dadurch gekennzeichnet, daß** an der Endplatte (2) ein oder mehrere Temperaturmeßfühler (14) angeordnet sind.

## Claims

1. Plate heat exchanger for the preparation and storage of hot water, comprising rectangular heat transfer plates (5, 6, 10, 11, 12, 13) stacked between two thicker end plates (2, 3) and around which, when valves are open, heating water and industrial water flows on either side preferably in a countercurrent, have a dish-shape upturned rim, in whose heat exchanging surface profilings are embossed on either side, which intersect at adjacent heat exchange plates, which have at their comers break-throughs on cone frustrums with common axes, that are embossed on either one or the other side of the heat exchanging plates and are welded or soldered at the points of contact, **characterized in that** the plates comprise two stacks of different embossing, a fist stack behind the first end plate (2) which has four connections for heating water supply and heating water return and fresh water supply and fresh water return, and in front of the second end plate (3) a second stack (4) of two different alternating heat exchanging plates (5,6), which have larger profilings at the industrial water side than at the heating water side, whereby the flow gap (7) for industrial water, enclosed between them, has a large cross-sectional area than the flow gap (8) for the heating water, enclosed between them.

2. Plate heat exchanger as specified in claim 1, **characterized in that** the heat exchanging plates in the stacks (1, 4) congruently have six breakthroughs (9) with exception of the last plate (10) of the first stack (1) and the first plate (11) of the second stack (4), which have five breakthroughs, as well as the last-but-one plate (12) of the second stack (4) with four breakthroughs and the last plate (13) of the second stack (4) with two breakthroughs.

3. Plate heat exchanger as specified in claims 1 and 2, **characterized in that** the last plate (13) of the second stack (4), in contrast with the other heat exchanging plates of the second stack (4), has only one profiling in its heat exchanging surface, which profiling is embossed parallel with the longitudinal side of plate (13) and connects the channels for heating water supply and return formed by the cone frustrums, provided with breakthroughs, of the other heat exchanging plates (5, 6), and that there is only industrial water in the flow gap between the last-but-one plate (12) and the last plate (13) of the second gap (4).

4. Plate heat exchanger as specified in claims 1 to 3, **characterized in that** the profilings have sinusoidal, semicircular or trapezoidal cross section and with the exception of the profiling in the last plate (13) of the second stack (4) are embossed undulatorily in the heat exchanging surfaces.

5. Plate heat exchanger as specified in claim 1, **characterized in that** one or several temperature sensing means (14) are arranged at the end plate (2).

## Revendications

1. Echangeur de chaleur à plaques pour la préparation et le stockage d'eau chaude, consistant en plaques rectangulaires d'échangeurs de chaleur (5, 6, 10, 11, 12, 13) empilées entre deux plaques d'extrémité plus épaisses (2, 3) et à écoulement de contournation d'eau de chauffage et d'eau industrielle par le biais de l'ouverture des vannes des deux côtés, de préférence à courant opposé. Les échangeurs de chaleur à plaques ont un rebord surélevé en forme de bol, leurs surfaces de transfert de chaleur comportent des profilés sur les deux côtés qui se croisent avec les plaques de transfert de chaleur voisines présentant des passages en forme de cônes tronqués sur les coins alignés sur des axes communs. Ces passages empreints sur l'un ou l'autre côté des plaques de transfert de chaleur sont soudés ou brasés au niveau des points de contact. Les échangeurs de chaleur à plaques sont **caractérisés par le fait que** les plaques sont composées de deux empilements à marquages différents ; un premier empilement derrière la première plaque d'extrémité (2) comportant quatre raccords pour l'arrivée et le retour de l'eau de chauffage, l'arrivée de l'eau fraîche et l'écoulement de l'eau chaude ; et un second empilement (4) devant la seconde plaque d'extrémité (3) consistant en deux plaques différentes d'échangeurs de chaleur se relayant (5, 6) et possèdant des profilés plus importants du côté de l'eau industrielle que du côté de l'eau de chauffage, ce qui signifie que la fente d'écoulement (7) se situant entre les deux côtés présente une coupe plus grande pour l'eau industrielle que la fente d'écoulement pour l'eau de chauffage (8) située entre eux.

2. Echangeurs de chaleur conformément aux exigences 1, **caractérisés par le fait que** les plaques des échangeurs de chaleur des empilements (1, 4) possèdent six passages coïncidant (9) à l'exception de la dernière plaque (10) du premier empilement (1) et de la première plaque (11) du second empilement (4) qui possèdent cinq passages, ainsi que l'avant-dernière plaque (12) du second empilement (4) qui possède quatre passages et la dernière plaque (13) du second empilement (4) qui possède deux passages.

3. Echangeurs de chaleur à plaques conformément aux exigences 1 et 2 **caractérisés par le fait que** la dernière plaque (13) du second empilement (4), à la différence des autres plaques des échangeurs de chaleur du second empilement (4) ne possède qu'un profilé sur sa surface d'échange de chaleur qui est empreinte parallèlement au côté longitudinal de la plaque (13) et qui relie les canaux pour les arrivées et retours de l'eau de chauffage formés par les passages pourvus de cônes tronqués des autres plaques d'échangeurs de chaleur (5, 6) et que seule de l'eau industrielle se trouve dans la fente d'écoulement située entre l'avant-dernière plaque (12) et la dernière plaque (13) du second empilement (4).

4. Echangeur de chaleur à plaques conformément aux exigences 1 à 3 **caractérisé par le fait que** les profilés ont une coupe transversale en forme de sinus, de demi-cercle ou en forme de trapèze et qu'ils sont empreints en forme de vague sur les surfaces d'échange de chaleur à l'exception de la dernière plaque (13) du second empilement (4).

5. Echangeur de chaleur à plaques conformément à l'exigence 1, **caractérisé par le fait que** la plaque d'extrémité (2) comporte une ou plusieurs sondes thermiques (14).
